# EUROPÄISCHE PATENTSCHRIFT

(11) **EP 1 150 883 B1**
(45) Veröffentlichungstag und Bekanntmachung des Hinweises auf die Patenterteilung: **23.04.2003**
(21) Anmeldenummer: 00909029.1
(22) Anmeldetag: 09.02.2000
(51) Int. Cl.: B63H 5/125, B63H 23/24

(54) **ELEKTRISCHER SCHIFFSANTRIEB**
ELECTRIC SHIP PROPULSION
PROPULSION ELECTRIQUE POUR BATEAU

(30) Priorität: 12.02.1999 DE 19905972
(43) Veröffentlichungstag der Anmeldung: 07.11.2001
(73) Patentinhaber: SIEMENS AKTIENGESELLSCHAFT, 80333 München (DE)
(72) Erfinder: RZADKI, Wolfgang, D-21509 Glinde (DE)
(86) Internationale Anmeldenummer: DE0000393
(87) Internationale Veröffentlichungsnummer: WO00047464

(56) Entgegenhaltungen:
- EP-A- 0 661 793
- EP-A- 0 816 222
- EP-A- 0 831 236
- WO-A-94/14649
- DE-A- 3 642 724
- DE-A- 3 642 727
- DE-A- 19 627 323
- DE-A- 19 704 226
- DE-U- 29 707 028
- FR-A- 1 529 806
- GB-A- 2 155 880
- US-A- 3 764 815
- US-A- 4 538 169
- US-A- 5 185 545
- US-A- 5 332 369
- ANDERSEN & GRAGEN: "New type of Permanent Field Machines for diesel electric propulsion systems" AES 97 - ALL ELECTRIC SHIP, 14. März 1997 (1997-03-14), Seiten 1-24, XP000198528 Paris, France

## Beschreibung

Die Erfindung bezieht sich auf einen elektrischen Schiffsantrieb mit einer Antriebsgondel, einem drehbaren Schaft, der hohl ausgebildet ist und die Antriebsgondel drehfest haltert, und einer Energieversorgung. Eine derartige schiffsantrieb ist durch die Veröllentlichung "New type of Permanent Field Machines for Diesel Electric Propulsion Systems" von Andersen und Grangen bekannt.

Die räumlichen Verhältnisse von Bauteilen derartiger elektrischer Schiffsantriebe sind begrenzt, da unmittelbar mit den eigentlichen Antriebselementen des Schiffsantriebs zusammenwirkende Bauteile, insbesondere mechanisch mit diesen Antriebselementen zusammenwirkende Bauteile, praktisch nur innerhalb des Innenraums in der Antriebsgondel untergebracht werden können; hieraus resultieren erhebliche Probleme hinsichtlich der konstruktiv-technischen Ausgestaltung eines derartigen elektrischen Schiffsantriebs, wobei darüber hinaus bei der Energieversorgung zwangsläufig anfallende Verlustwärmen in geeigneter Form abgeführt werden müssen, was zu weiteren Schwierigkeiten bei der Unterbringung der einzelnen Bauteile eines derartigen elektrischen Schiffsantriebs führt.

Der Erfindung liegt die Aufgabe zugrunde, den eingangs geschilderten elektrischen Schiffsantrieb derart weiterzubilden, daß der innerhalb der Antriebsgondel zur Verfügung stehende Raum besser als bei bekannten elektrischen Schiffsantrieben für diejenigen Bauteile genutzt werden kann, deren unmittelbares Zusammenwirken mit den Antriebselementen des Schiffsantriebs unumgänglich ist, wobei darüber hinaus eine verbesserte Abfuhr von im Rahmen der Energieversorgung anfallenden Verlustwärmen ermöglicht werden soll.

Diese Aufgabe wird erfindungsgemäß dadurch gelöst, dass zumindest ein zu der Energieversorgung gehörender Umrichter innerhalb des hohl ausgebildeten Schaftes angeordnet ist. Durch diese gewählte Anordnung des zumindest einen Umrichters wird der innerhalb der Antriebsgondel für andere Bauteile des elektrischen Schiffsantriebs zur Verfügung stehende Bauraum vergrößert, wobei darüber hinaus am zumindest einen Umrichter entstehende Verlustwärme in vergleichsweise einfacher Weise aus dem Schaft abgeführt werden kann.

Vorteilhaft kann der zumindest eine Umrichter der Energieversorgung als Direktumrichter ausgebildet sein.

Wenn der zumindest eine Umrichter in Verbindung mit einer Schaftwandung des Schafts ist, kann die am zumindest einen Umrichter anfallende Verlustwärme in einfacher Weise durch die Schaftwandung abgeführt werden.

Leistungshalbleiter des zumindest einen Umrichters können vorteilhaft auf einer Kühlplatte angeordnet werden, wobei dann mittels der Kühlplatten die Abfuhr der am Leistungshalbleiter entstehenden Verlustwärme bewerkstelligt werden kann.

Vorteilhaft sitzt die Kühlplatte auf der Innenseite der Schaftwandung.

Alternativ ist es möglich, die Kühlplatte separat kühlbar auszugestalten und mittels elastischer Halteteile an der Innenseite der Schaftwandung zu haltern.

Die separate Kühlung der Kühlplatte kann zweckmäßigerweise mittels einer Kreislaufkühlung bewerkstelligt werden, die einen Wärmetauscher aufweist, der seinerseits an der Innenseite der Schaftwandung angeordnet sein kann.

Zweckmäßigerweise weist der Wärmetauscher der Kreislaufkühlung als Rückkühlkreislauf einen Seewasserkreislauf auf.

Es ist möglich, den Umrichter als Spannungszwischenkreisumrichter auszubilden, wobei dessen Halbleiterelementenzahl an die Zahl der Wicklungen eines Elektromotors des elektrischen Schiffsantriebs angepasst ist.

Der Elektromotor des elektrischen Schiffsantriebs ist zweckmäßigerweise mehrphasig aufgebaut, wobei Schleifringe zur Stromversorgung der Leistungshalbleiter vor dem Umrichter angeordnet sind.

Ein elektrischer Schiffsantrieb mit einer drehbaren Antriebsgondel und einem Elektromotor, der in der drehbaren Antriebsgondel angeordnet ist, kann einen in zwei separate Motorteile aufgespaltenen Elektromotor aufweisen, wobei diesen beiden Motorteilen ein ihnen gemeinsames zweiteiliges Mittellager zugeordnet ist, in dem die beiden umlaufenden Motorteile mechanisch voneinander getrennt gelagert sind. Hierdurch ist es möglich, zwei Antriebselemente des elektrischen Schiffsantriebs in der jeweils gewünschten Drehrichtung und mit der jeweils gewünschten Drehzahl unabhängig voneinander zu betätigen, wobei sowohl eine gleichsinnige Drehung der beiden Antriebselemente als auch eine gegensinnige Drehung der beiden Antriebselemente ohne weiteres realisiert werden kann.

Vorteilhaft bilden die beiden Motorteile einen quasi quergeteilten Elektromotor.

Für das zweiteilige Mittellager kann eine Ausgestaltung als sensorüberwachtes Traglager vorteilhaft sein, wobei dem Mittellager dann z.B. eine Vibrationssensoreinheit, mittels der Schwingungen bzw. Vibrationen der beiden Lagerteile des Mittellagers erfassbar sind, und/oder eine Temperatursensoreinheit zugeordnet sein kann bzw. können, mittels der die Temperatur der beiden Lagerteile des Mittellagers erfassbar ist. Hierbei können sich entwickelnde Störungen oder Beschädigungen frühzeitig erfasst werden, wobei dann aufwendige Reparaturarbeiten durch frühzeitige Auswechselung von Bauteilen vermieden werden können, die noch nicht völlig geschädigt sind.

Gemäß einer vorteilhaften und konstruktiv wenig aufwendigen Ausgestaltung des erfindungsgemäßen elektrischen Schiffsantriebs sind die Ständerwicklungen der beiden Motorteile des Elektromotors mit einem den beiden Motorteilen des Elektromotors gemeinsamen Gehäuse kraftschlüssig verbunden.

Diese kraftschlüssige Verbindung zwischen den Ständerwicklungen und dem beiden Motorteilen gemeinsamen Gehäuse kann in einfacher Weise erreicht werden, wenn die Ständerwicklungen der beiden Motorteile des Elektromotors in das gemeinsame Gehäuse eingeschrumpft werden, wobei der Einschrumpfungsvorgang zweckmäßigerweise von einer Propellernabenseite her erfolgen kann.

Das gemeinsame Gehäuse kann zur Verbesserung der Wärmeabfuhr vorteilhaft als Außenwandkühler ausgebildet sein.

Zur weiteren Verbesserung der Wärmeabfuhr aus der Antriebsgondel ist es vorteilhaft, wenn zwischen Wicklungsköpfen der Ständerwicklungen und dem gemeinsamen Gehäuse Wärmebrücken ausgebildet sind, mittels denen in den Wicklungsköpfen der Ständerwicklungen entwickelte Wärme zum gemeinsamen Gehäuse ableitbar ist.

Die Wärmebrücken können vorteilhaft aus Epoxidharz ausgebildet sein.

Zweckmäßigerweise ist der elektrische Schiffsantrieb als Propellerantrieb mit zwei Propellern ausgebildet die unabhängig voneinander steuer- und regelbar sind.

Der elektrische Schiffsantrieb mit einer drehbaren Antriebsgondel und einem Elektromotor, der in der drehbaren Antriebsgondel angeordnet ist, kann in einer vorteilhaften Ausgestaltung so weitergebildet werden, dass der Elektromotor als permanenterregter Synchronmotor ausgebildet und in zwei separate Synchronmotorteile aufgespalten ist. Derartige permanenterregte Synchronmotoren weisen insbesondere bei dem an elektrische Schiffsantriebe gestellten Anforderungsprofil eine Vielzahl günstiger Eigenschaften auf.

Vorteilhaft sind die beiden separaten Synchronmotorteile in einem ihnen gemeinsamen Gehäuse angeordnet, aus dem heraus etwa in dessen Mitte elektrische Anschlüsse von Ständerwicklungen der Synchronmotorteile herausgeführt sind.

Die Ständerwicklungen der Synchronmotorteile und deren elektrische Anschlüsse an eine Energieversorgung sind zweckmäßigerweise wasserdicht gekapselt ausgebildet.

Das den beiden Synchronmotorteilen gemeinsame Gehäuse in der Antriebsgondel bildet vorteilhaft eine wasserdichte Einheit.

Läuferwicklungen der Synchronmotorteile sind gemäß einer vorteilhaften Weiterbildung des erfindungsgemäßen Schiffsantriebs zumindest dreiphasig ausgebildet, sie können aber auch sechs-, zwölf- oder achtzehnphasig ausgebildet sein.

Jedes Synchronmotorteil weist für seinen Läufer vorteilhaft beidseitig jeweils eine Membrankupplung auf, mittels der die Verbindung zwischen dem Läuferteil und einer Welle des Synchronmotors realisierbar ist.

Vorteilhaft kommt der erfindungsgemäße elektrische Schiffsantrieb bei Antriebsleistungen von zumindest 10 MW, vorzugsweise 20 bis 30 MW, zum Einsatz.

Im folgenden wird die Erfindung an Hand von Ausführungsformen unter Bezugnahme auf die Zeichnung näher erläutert. Es zeigen:
- FIG 1: eine Prinzipdarstellung eines erfindungsgemäßen elektrischen Schiffsantriebs;
- FIG 2: eine Prinzipdarstellung der Anordnung eines Wechselrichtermoduls des erfindungsgemäßen elektrischen Schiffsantriebs; und
- FIG 3: eine Prinzipdarstellung einer alternativen Anordnung eines Wechselrichtermoduls des erfindungsgemäßen elektrischen Schiffsantriebs.

Zu einem erfindungsgemäßen elektrischen Schiffsantrieb gehört eine in FIG 1 prinzipiell dargestellte Antriebsgondel 1. Diese Antriebsgondel 1 sitzt drehfest am freien Ende eines drehbar am in den FIGUREN nicht dargestellten Schiffskörper gelagerten Schaftes 2. Der Schaft 2 seinerseits ist hohl ausgebildet. Durch den Schaft 2 hindurch erfolgt die Energieversorgung der innerhalb der Antriebsgondel 1 vorgesehenen Antriebselemente des erfindungsgemäßen elektrischen Schiffsantriebs.

Durch die Antriebsgondel 1 wird ein Gehäuse 3 gebildet, in dem im dargestellten Ausführungsbeispiel des erfindungsgemäßen elektrischen Schiffsantriebs ein zweigeteilter Synchronmotor 4 aufgenommen ist.

Der Synchronmotor 4 gliedert sich in ein in FIG 1 linkes erstes Synchronmotorteil 5 und ein in FIG 1 rechtes zweites Synchronmotorteil 6. Die beiden Synchronmotorteile 5, 6 funktionieren unabhängig voneinander, so dass von ihnen angetriebene Wellen 7 bzw. 8 gleich- oder gegensinnig mit unterschiedlichen Drehzahlen antreibbar sind.

Beide Wellen 7 bzw. 8 stehen mit jeweils einem Wellenende aus der Antriebsgondel 1 vor und tragen an diesem aus der Antriebsgondel 1 vorstehenden Wellenende jeweils einen Propeller 9 bzw. 10, wie in FIG 1 lediglich mittels jeweils einer Strichpunktlinie angedeutet.

Die beiden Wellen 7, 8 erstrecken sich über die linke bzw. die rechte Hälfte der Antriebsgondel 1 bis zu einem ihnen gemeinsamen Mittellager 11, in dem sie getrennt voneinander mittels Lagerkörpern 12 bzw. 13 drehbar gelagert sind.

Die beiden Synchronmotorteile 5, 6 des Synchronmotors 4 entsprechen einander in Funktion und Aufbau, so dass im folgenden lediglich das in FIG 1 links dargestellte Synchronmotorteil 5 beschrieben wird.

Die Welle 7 des Synchronmotorteils 5 ist an ihrem die Wandung des Gehäuses 3 durchbrechenden Abschnitt mittels eines Traglagers 14 drehbar gelagert, wobei des weiteren ein Schublager 15 vorgesehen ist, mittels dem die axiale Position der Welle 7 innerhalb des Gehäuses 3 der Antriebsgondel 1 gesichert ist.

Des weiteren ist zwischen dem Gehäuse 3 und dem dieses durchbrechenden Abschnitt der Welle 7 des Synchronmotorteils 5 eine Wellendichtung 16 angeordnet, mittels der das Eindringen von Wasser in den Innenraum des Gehäuses 3 verhindert wird.

Das in der in FIG 1 linken Hälfte des Gehäuses 3 der Antriebsgondel 1 aufgenommene Synchronmotorteil 5 hat ein Ständerteil 17 mit Ständerwicklungen, wobei das Ständerteil 17 fest auf der Innenseite der Wandung des Gehäuses 3 angebracht ist, z.B. mittels eines Schrumpfungsvorgangs.

Wicklungsköpfe 18 der im Ständerteil 17 vorgesehenen Ständerwicklungen stehen aus dem Ständerteil 17 an dessen Stirnseiten vor, wobei zwischen diesen Wicklungsköpfen 18 und der Innenseite der Wandung des Gehäuses 3 der Antriebsgondel 1 Wärmebrücken 19 vorgesehen sind, mittels denen in den Wicklungsköpfen 18 vorhandene Wärmeenergie an das Gehäuse abgeführt werden kann.

Koaxial zum Ständerteil 17 ist ein Läuferteil 20 des Synchronmotorteils 5 angeordnet, an dem ein Permanentmagnet vorgesehen ist. Das mit dem Permanentmagneten ausgerüstete Läuferteil 20 ist über zwei Membrankupplungen 21, 22, die an den beiden Stirnenden des Läuferteils 20 angeordnet sind, mit der Welle 7 des Synchronmotorteils 5 verbunden.

Die im Ständerteil 17 des Synchronmotorteils 5 vorgesehenen Ständerwicklungen werden über deren Wicklungsköpfe 18 mittels einer im Innenraum des Gehäuses 3 der Antriebsgondel 1 vorgesehenen Leitung 23 mit elektrischer Energie versorgt. Die Leitung 23 wird mittels eines das Gehäuse 3 der Antriebsgondel 1 etwa mittig durchbrechenden Ständeranschlusses 24 an die Energieversorgung des Synchronmotors 4 angeschlossen.

Der Betrieb und die Funktionsfähigkeit des Mittellagers 11, in dem die beiden Wellen 7, 8 des Synchronmotorteils 5 bzw. des Synchronmotorteils 6 gelagert sind, werden durch eine Sensoreinrichtung überwacht. Zu der Sensoreinrichtung kann im dargestellten Ausführungsbeispiel eine Vibrationssensoreinheit 25 gehören, mittels der etwaige Schwingungen und Vibrationen der Lagerteile 12 bzw. 13 erfassbar sind. Des weiteren kann zu der Sensoreinrichtung eine Temperatursensoreinheit 26 gehören, mittels der der Temperaturverlauf innerhalb des Lagerteils 12 bzw. 13 erfasst wird.

Die beiden Synchronmotorteile 5, 6 des Synchronmotors 4, deren Läuferteile 20 und Ständerteile 17 mechanisch voneinander getrennt sind, sind jeweils als permanenterregte Synchronmotoren ausgebildet. Durch jedes der beiden Synchronmotorteile 5, 6 wird ein Propeller 9 bzw. 10 des elektrischen Schiffsantriebs angetrieben. Da die beiden Synchronmotorteile 5, 6 mechanisch nicht gekoppelt sind, können sie die Propeller 9, 10 gegensinnig oder gleichsinnig antreiben. Je nach Anforderung können die Propeller 9, 10 optimal hinsichtlich der Gesichtspunkte Geschwindigkeit, Wirkungsgrad, Geräuschentwicklung etc. ausgelegt werden.

Die Ständerwicklungen in den Ständerteilen 17 der beiden Synchronmotorteile 5, 6 sind jeweils zu einem Dreiphasensystem geschaltet. Jeweils drei Wicklungsenden werden etwa mittig durch das Gehäuse 3 der Antriebsgondel 1 über den Ständeranschluss 24 in den Bereich des Schaftes 2 geführt.

Zur Energieversorgung des elektrischen Schiffsantriebs gemäß der Erfindung gehört ein Umrichter, dessen Umrichtermodule mit IGBT-Modulen in H-Schaltung ausgeführt sein können.. Dieser Umrichter ist im Bereich des Schaftes 2 des Ruderpropellers angeordnet. Leistungshalbleiter 27 des Umrichters sind auf Kühlplatten 28 angeordnet, die unmittelbar auf der Innenseite der Schaftwandung 29 des die Antriebsgondel 1 drehfest halternden Schaftes 2 sitzen. Die Verlustwärme der Leistungshalbleiter 27 wird bei dieser Ausführungsform über die Schaftwandung 29 des Schaftes 2 an das umgebende Wasser abgegeben.

Hierbei kann zur Unterstützung der Wärmeabfuhr aus den Leistungshalbleitern 27 ein Umwälzlüfter eingesetzt werden, wodurch es möglich ist, Wärmenester zu vermeiden.

Zu der Energieversorgung gehörende Gleichrichter, die jeweils als sechs-pulsige Diodenbrücke in B6-Schaltung ausgeführt sein können, sind ebenfalls im Bereich des Schaftes 2 des Ruderpropellers unmittelbar an der Schaftwandung 29 angeordnet, wobei die Leistungsdioden ihre Verlustwärme über die Schaftwandung 29 an das umgebende Wasser abgeben.

Die Stromversorgung des elektrischen Schiffsantriebs geschieht über ein Energieübertragungssystem mit Schleifringen.

Anstelle des vorstehend geschilderten Direktumrichters, bei dem es sich um einen solchen des Typs SIMAR DRIVE cyclo handeln kann, kann als Steuerorgan auch ein Spannungszwischenkreisumrichter, z.B. der Bauart SIMAR DRIVE PWM, eingesetzt werden, dessen Leistungshalbleiter 27 ebenfalls im Schaft 2 angeordnet sein können. Die Stromversorgung geschieht hierbei auch über ein Energieübertragungssystem mit Schleifringen.

Die Leistungshalbleiter 27 des als Spannungszwischenkreisumrichters ausgebildeten Steuerorgans sitzen bei dieser Ausführungsform auf einer Kühlplatte 28, die ihrerseits mittels elastischer Halteteile 30 an der Innenseite der Schaftwandung 29 befestigt sind. Der Kühlplatte 28 ist bei dieser Ausführungsform eine Kreislaufkühlung 31 zugeordnet, deren Frischwasserkreislauf mittels einer Pumpe 32 aufrecht erhalten wird und die in ihr aufgenommene Wärmeenergie in einem Wärmetauscher 33 an einen Seewasserkreislauf 34 abgibt, der durch die Schaftwandung 29 hindurch an das den Schaft 2 umgebende Seewasser angeschlossen ist und der durch eine Pumpe 35 aufrecht erhalten wird.

## Patentansprüche

1. Elektrischer Schiffsantrieb mit einer Antriebsgondel (1) einem drehbaren Schaft (2), der hohl ausgebildet ist und die Antriebsgondel (1) drehfest haltert, und einer Energieversorgung, **dadurch gekennzeichnet, dass** zu der Energieversorgung zumindest ein Umrichter (27) gehört, der innerhalb des hohl ausgebildeten Schaftes (2) angeordnet ist.

2. Elektrischer Schiffsantrieb nach Anspruch 1, bei dem der zumindest eine Umrichter (27) der Energieversorgung als Direktumrichter ausgebildet ist.

3. Elektrischer Schiffsantrieb nach Anspruch 1 oder 2, bei dem der zumindest eine Umrichter (27) in Verbindung mit einer Schaftwandung (29) steht.

4. Elektrischer Schiffsantrieb nach einem der Ansprüche 1 bis 3, bei dem der zumindest eine Umrichter Leistungshalbleiter (27) aufweist, die auf einer Kühlplatte (28) angeordnet sind.

5. Elektrischer Schiffsantrieb nach Anspruch 4, bei dem die Kühlplatte (28) auf der Innenseite der Schaftwandung (29) sitzt.

6. Elektrischer Schiffsantrieb nach Anspruch 4, bei dem die Kühlplatte (28) separat kühlbar und mittels elastischer Halteteile (30) an der Innenseite der Schaftwandung (29) gehaltert ist.

7. Elektrischer Schiffsantrieb nach Anspruch 6, mit einer Kreislaufkühlung (31), mittels der die Kühlplatte (28) kühlbar ist und die einen Wärmetauscher (33) aufweist, der an der Innenseite der Schaftwandung (29) angeordnet ist.

8. Elektrischer Schiffsantrieb nach Anspruch 7, bei dem der Wärmetauscher (33) der Kreislaufkühlung (31) als Rückkühlkreislauf einen Seewasserkreislauf (34) aufweist.

9. Elektrischer Schiffsantrieb nach einem der Ansprüche 1 bis 8, bei dem der Umrichter als Spannungszwischenkreisumrichter ausgebildet ist, dessen Halbleiterelementezahl an die Zahl der Wicklungen eines Elektromotors (4) des elektrischen Schiffsantriebs angepasst ist.

10. Elektrischer Schiffsantrieb nach einem der Ansprüche 1 bis 9, bei dem ein Elektromotor (4) des elektrischen Schiffsantriebs mehrphasig aufgebaut ist und Schleifringe zur Stromversorgung der Leistungshalbleiter (27) vor dem Umrichter angeordnet sind.

11. Elektrischer Schiffsantrieb mit einer drehbaren Antriebsgondel (1) und einem Elektromotor (4), der in der drehbaren Antriebsgondel (1) angeordnet ist, nach einem der Ansprüche 1 bis 10, **dadurch gekennzeichnet, dass** der Elektromotor (4) in zwei separate Motorteile (5, 6) aufgespalten ist, die ein ihnen gemeinsames zweiteiliges Mittellager (11) aufweisen, in dem die beiden umlaufenden Motorteile (5,6) mechanisch getrennt sind.

12. Elektrischer Schiffsantrieb nach Anspruch 11, bei dem die beiden separaten Motorteile (5,6) einen quasi quergeteilten Elektromotor (4) bilden.

13. Elektrischer Schiffsantrieb nach Anspruch 11 oder 12, bei dem das zweiteilige Mittellager (11) als sensorüberwachtes Traglager ausgebildet ist, dem z.B. eine Vibrationssensoreinheit (25), mittels der Schwingungen bzw. Vibrationen der beiden Lagerteile (12,13) des Mittellagers (11) erfassbar sind, und/oder eine Temperatursensoreinheit (26), mittels der die Temperatur der beiden Lagerteile (12,13) des Mittellagers (11) erfassbar ist, zugeordnet ist bzw. sind.

14. Elektrischer Schiffsantrieb nach einem der Ansprüche 11 bis 13, bei dem Ständerwicklungen (17) der beiden Motorteile (5,6) des Elektromotors (4) mit einem den beiden Motorteilen (5,6) des Elektromotors (4) gemeinsamen Gehäuse (3) kraftschlüssig verbunden sind.

15. Elektrischer Schiffsantrieb nach Anspruch 14, bei dem die Ständerwicklungen (17) der beiden Motorteile (5, 6) des Elektromotors (4) in das gemeinsame Gehäuse (3) eingeschrumpft sind, insbesondere mittels eines von einer Propellernabenseite her erfolgenden Einschrumpfvorgangs.

16. Elektrischer Schiffsantrieb nach Anspruch 14 oder 15, bei dem das gemeinsame Gehäuse (3) als Außenwandkühler ausgebildet ist.

17. Elektrischer Schiffsantrieb nach einem der Ansprüche 14 bis 16, bei dem zwischen Wicklungsköpfen (18) der Ständerwicklungen (17) und dem gemeinsamen Gehäuse (3) Wärmebrücken (19) ausgebildet sind, mittels denen in den Wicklungsköpfen (18) der Ständerwicklungen (17) entwickelte Wärme zum gemeinsamen Gehäuse (3) ableitbar ist.

18. Elektrischer Schiffsantrieb nach Anspruch 17, bei dem die Wärmebrücken (19) aus Epoxidharz ausgebildet sind.

19. Elektrischer Schiffsantrieb nach einem der Ansprüche 1 bis 18, der als Propellerantrieb mit zwei Propellern (9,10) ausgebildet ist, die unabhängig voneinander Steuer- und regelbar sind.

20. Elektrischer Schiffsantrieb mit einer drehbaren Antriebsgondel (19) und einem Elektromotor (4), der in der drehbaren Antriebsgondel (1) angeordnet ist, nach einem der Ansprüche 11 bis 19, **dadurch gekennzeichnet, dass** der Elektromotor als permanenterregter Synchronmotor (4) ausgebildet und in zwei separate-Synchronmotorteile (5, 6) aufgespalten ist.

21. Elektrischer Schiffsantrieb nach Anspruch 20, bei dem die beiden separaten Synchronmotorteile (5,6) in einem ihnen gemeinsamen Gehäuse (3) angeordnet sind, aus dem heraus etwa in seiner Mitte elektrische Anschlüsse (24) von Ständerwicklungen (17) der Synchronmotorteile (5,6) herausgeführt sind.

22. Elektrischer Schiffsantrieb nach Anspruch 21, bei dem die Ständerwicklungen (17) der Synchronmotorteile (5,6) und deren elektrische Anschlüsse (24) an eine Energieversorgung wasserdicht gekapselt ausgebildet sind.

23. Elektrischer Schiffsantrieb nach einem der Ansprüche 20 bis 22, bei dem das den beiden Synchronmotorteilen (5,6) gemeinsame Gehäuse (3) in der Antriebsgondel (1) eine wasserdichte Einheit bildet.

24. Elektrischer Schiffsantrieb nach einem der Ansprüche 20 bis 23, bei dem Läuferwicklungen der Synchronmotorteile (5, 6) zumindest dreiphasig, z.B. sechs-, zwölf- oder achtzehnphasig, ausgebildet sind.

25. Elektrischer Schiffsantrieb nach einem der Ansprüche 20 bis 24, bei dem jedes Synchronmotorteil (5,6) für seinen Läufer (20) beidseitig jeweils eine Membrankupplung (21,22) aufweist.

26. Elektrischer Schiffsantrieb nach einem der Ansprüche 1 bis 25, der bei Antriebsleistungen von zumindest 10 MW, vorzugsweise 20 bis 30 MW, eingesetzt wird.

## Revendications

1. Propulsion électrique pour bateau comportant une nacelle de propulsion (1), un arbre rotatif (2) qui est conçu creux et qui est solidaire en rotation de la nacelle de propulsion (1) et une alimentation en énergie, **caractérisée par le fait que** l'alimentation en énergie comprend au moins un convertisseur (27) qui est placé à l'intérieur de l'arbre (2) creux.

2. Propulsion électrique pour bateau selon la revendication 1, dans laquelle le ou les convertisseurs (27) de l'alimentation en énergie sont constitués chacun en un convertisseur direct.

3. Propulsion électrique pour bateau selon la revendication 1 ou 2, dans laquelle le ou les convertisseurs (27) sont chacun en relation avec une paroi d'arbre (29).

4. Propulsion électrique pour bateau selon l'une des revendications 1 à 3, dans laquelle le ou les convertisseurs comportent chacun des semi-conducteurs de puissance (27) qui sont placés sur une plaque de refroidissement (28).

5. Propulsion électrique pour bateau selon la revendication 4, dans laquelle la plaque de refroidissement (28) est logée sur le côté intérieur de la paroi d'arbre (29).

6. Propulsion électrique pour bateau selon la revendication 4, dans laquelle la plaque de refroidissement (28) peut être refroidie séparément et est fixée au moyen de pièces de fixation élastiques (30) sur le côté intérieur de la paroi d'arbre (29).

7. Propulsion électrique pour bateau selon la revendication 6, comportant un circuit de refroidissement (31) au moyen duquel la plaque de refroidissement (28) peut être refroidie et qui comporte un échangeur de chaleur (33) qui est placé sur le côté intérieur de la paroi d'arbre (29).

8. Propulsion électrique pour bateau selon la revendication 7, dans laquelle l'échangeur de chaleur (33) du circuit de refroidissement (31) comporte comme circuit réfrigérant de retour un circuit d'eau de mer (34).

9. Propulsion électrique pour bateau selon l'une des revendications 1 à 8, dans laquelle le convertisseur est conçu comme un convertisseur à circuit intermédiaire de tension dont le nombre d'éléments semi-conducteurs est adapté au nombre des enroulements d'un moteur électrique (4) de la propulsion électrique pour bateau.

10. Propulsion électrique pour bateau selon l'une des revendications 1 à 9, dans laquelle un moteur électrique (4) de la propulsion électrique pour bateau est polyphasé et des bagues collectrices pour l'alimentation en courant des semi-conducteurs de puissance (27) sont placées avant le convertisseur.

11. Propulsion électrique pour bateau comportant une nacelle de propulsion rotative (1) et un moteur électrique (4) qui est placé dans la nacelle de propulsion rotative (1) selon l'une des revendications 1 à 10, **caractérisée par le fait que** le moteur électrique (4) est divisé en deux parties de moteur séparées (5, 6) qui comportent un palier médian (11) en deux parties qui est commun aux deux parties de moteur et dans lequel les deux parties de moteur rotatives (5, 6) sont séparées mécaniquement l'une de l'autre.

12. Propulsion électrique pour bateau selon la revendication 11, dans laquelle les deux parties de moteur séparées (5, 6) forment un moteur électrique (4) quasi divisé transversalement.

13. Propulsion électrique pour bateau selon la revendication 11 ou 12, dans laquelle le palier médian en deux parties (11) est constitué en un palier d'appui surveillé par capteur auquel sont associées par exemple une unité détectrice de vibrations (25), au moyen de laquelle des oscillations ou des vibrations des deux parties (12, 13) du palier médian (11) peuvent être détectées, et/ou une unité détectrice de température (26), au moyen de laquelle la température des deux parties de palier (12, 13) du palier médian (11) peut être détectée.

14. Propulsion électrique pour bateau selon l'une des revendications 11 à 13, dans laquelle des enroulements de stator (17) des deux parties (5, 6) du moteur électrique (4) sont assemblés par coopération de force à un carter (3) commun aux deux parties (5, 6) du moteur électrique (4).

15. Propulsion électrique pour bateau selon la revendication 14, dans laquelle les enroulements de stator (17) des deux parties (5, 6) du moteur électrique (4) ont subi un rétreint dans le carter commun (3), notamment au moyen d'une opération de rétreint s'effectuant depuis un côté de moyeu d'hélice.

16. Propulsion électrique pour bateau selon la revendication 14 ou 15, dans laquelle le carter commun (3) est constitué en un refroidisseur de paroi extérieure.

17. Propulsion électrique pour bateau selon l'une des revendications 14 à 16, dans laquelle il est formé entre des têtes (18) des enroulements de stator (17) et le carter commun (3) des ponts thermiques (19) au moyen desquels la chaleur dégagée dans les têtes (18) des enroulements de stator (17) peut être évacuée vers le carter commun (3).

18. Propulsion électrique pour bateau selon la revendication 17, dans laquelle les ponts thermiques (19) sont en résine époxy.

19. Propulsion électrique pour bateau selon l'une des revendications 1 à 18, qui est conçue comme une propulsion à hélice avec deux hélices (9, 10) qui peuvent être commandées et réglées indépendamment l'une de l'autre.

20. Propulsion électrique pour bateau comportant une nacelle de propulsion rotative (11) et un moteur électrique (4) qui est placé dans la nacelle de propulsion rotative (1) selon l'une des revendications 11 à 19, **caractérisée par le fait que** le moteur électrique est constitué en un moteur synchrone à aimant permanent (4) et est divisé en deux parties de moteur synchrone (5, 6) séparées.

21. Propulsion électrique pour bateau selon la revendication 20, dans laquelle les deux parties de moteur synchrone (5, 6) séparées sont placées dans un carter (3) qui leur est commun et duquel, à peu près en son milieu, sortent des bornes électriques (24) d'enroulements de stator (17) des parties de moteur synchrone (5, 6).

22. Propulsion électrique pour bateau selon la revendication 21, dans laquelle les enroulements de stator (17) des parties de moteur synchrone (5, 6) et leurs bornes électriques (24) de raccordement à une alimentation en énergie sont conçus blindés et étanches à l'eau.

23. Propulsion électrique pour bateau selon l'une des revendications 20 à 22, dans laquelle le carter (3) commun aux deux parties de moteur synchrone (5, 6) dans la nacelle de propulsion (1) forment une unité étanche à l'eau.

24. Propulsion électrique pour bateau selon l'une des revendications 20 à 23, dans laquelle des enroulements de stator des parties de moteur synchrone (5, 6) sont conçus au moins à trois phases, par exemple à six, douze ou dix-huit phases.

25. Propulsion électrique pour bateau selon l'une des revendications 20 à 24, dans laquelle chaque partie de moteur synchrone (5, 6) comporte pour son rotor (20), des deux côtés, respectivement un accouplement à membrane (21, 22).

26. Propulsion électrique pour bateau selon l'une des revendications 1 à 25, qui est utilisée avec des puissances de propulsion d'au moins 10 MW, de préférence de 20 à 30 MW.

## Claims

1. Electric ship's propulsion system having a propulsion pod (1), a rotatable shank (2) which is of hollow construction and holds the said propulsion pod (1) in a torsion-proof manner, and a power supply, **characterised in that** at least one converter (27), which is disposed inside the shank (2) of hollow construction, forms part of the power supply.

2. Electric ship's propulsion system according to claim 1, in which the at least one converter (27) belonging to the power supply is constructed as a direct converter.

3. Electric ship's propulsion system according to claim 1 or 2, in which the at least one converter (27) is in communication with a shank wall (29).

4. Electric ship's propulsion system according to one of claims 1 to 3, in which the at least one converter has power semiconductors (27) which are disposed on a cooling plate (28).

5. Electric ship's propulsion system according to claim 4, in which the cooling plate (28) is situated on the inner side of the shank wall (29).

6. Electric ship's propulsion system according to claim 4, in which the cooling plate (28) can be cooled separately and is mounted on the inner side of the shank wall (29) by means of elastic mounting parts (30).

7. Electric ship's propulsion system according to claim 6, having a circuit-type cooling system (31) by means of which the cooling plate (28) can be cooled and which has a heat-exchanger (33) which is disposed on the inner side of the shank wall (29).

8. Electric ship's propulsion system according to claim 7, in which the heat-exchanger (33) of the circuit-type cooling system (31) has a sea-water circuit (34) as the return-cooling circuit.

9. Electric ship's propulsion system according to one of claims 1 to 8, in which the converter is constructed as a voltage-link converter, the number of whose semiconductor elements is adapted to the number of windings of an electric motor (4) belonging to the electric ship's propulsion system.

10. Electric ship's propulsion system according to one of claims 1 to 9, in which an electric motor (4) belonging to the said electric ship's propulsion system is of polyphase design and slip rings for supplying the power semiconductors (27) with current are disposed upstream of the converter.

11. Electric ship's propulsion system having a rotatable propulsion pod (1) and an electric motor (4) which is disposed in the latter, according to one of claims 1 to 10, **characterised in that** the electric motor (4) is split up into two separate motor parts (5, 6) which have a bipartite central bearing (11) which is common to both of them and in which the two revolving motor parts (5, 6) are mechanically separate.

12. Electric ship's propulsion system according to claim 11, in which the two separate motor parts (5, 6) form an electric motor (4) which is, so to speak, transversely split.

13. Electric ship's propulsion system according to claim 11 or 12, in which the bipartite central bearing (11) is constructed as a sensor-monitored supporting bearing, with which there is/are associated, for example, a vibration sensor unit (25) by means of which oscillations or vibrations of the two bearing parts (12, 13) of the central bearing (11) can be detected, and/or a temperature sensor unit (26) by means of which the temperature of the said two bearing parts (12, 13) of the central bearing (11) can be detected.

14. Electric ship's propulsion system according to one of claims 11 to 13, in which stator windings (17) belonging to the two motor parts (5, 6) of the electric motor (4) are connected in a force-locking manner to a housing (3) which is common to both the said motor parts (5, 6) of the electric motor (4).

15. Electric ship's propulsion system according to claim 14, in which the stator windings (17) of the two motor parts (5, 6) of the electric motor (4) are shrink-fitted into the common housing (3), particularly by means of a shrink-fitting operation taking place from a propeller-hub side.

16. Electric ship's propulsion system according to claim 14 or 15, in which the common housing (3) is constructed as an external wall cooler.

17. Electric ship's propulsion system according to one of claims 14 to 16, in which there are constructed, between end turns (18) of the stator windings (17) and the common housing (3), thermal bridges (19) by means of which heat which is developed in the said end turns (18) of the stator windings (17) can be conducted away to the common housing (3).

18. Electric ship's propulsion system according to claim 17, in which the thermal bridges (19) are constructed from epoxy resin.

19. Electric ship's propulsion system according to one of claims 1 to 18, which is constructed as a propeller-type propulsion system having two propellers (9, 10) which can be controlled and regulated independently of one another.

20. Electric ship's propulsion system having a rotatable propulsion pod (1) and an electric motor (4) which is disposed in the latter, according to one of claims 11 to 19, **characterised in that** the electric motor is constructed as a permanently excited synchronous motor (4) and is split up into two separate synchronous motor parts (5, 6).

21. Electric ship's propulsion system according to claim 20, in which the two separate synchronous motor parts (5, 6) are disposed in a housing (3) which is common to both of them and out of which there are routed, approximately in the centre of the said housing, electrical connections (24) of stator windings (17) belonging to the said synchronous motor parts (5, 6).

22. Electric ship's propulsion system according to claim 21, in which the stator windings (17) of the synchronous motor parts (5, 6), and the electrical connections (24) from the said windings to a power supply, are constructed so as to be encapsulated in a watertight manner.

23. Electric ship's propulsion system according to one of claims 20 to 22, in which that housing (3) in the propulsion pod (1) which is common to both the synchronous motor parts (5, 6) forms a watertight unit.

24. Electric ship's propulsion system according to one of claims 20 to 23, in which rotor windings belonging to the synchronous motor parts (5, 6) are of at least three-phase and, for example, of six, twelve or eighteen-phase construction.

25. Electric ship's propulsion system according to one of claims 20 to 24, in which each synchronous motor part (5, 6) has, on either side, a diaphragm clutch (21, 22) in each case for its rotor (20).

26. Electric ship's propulsion system according to one of claims 1 to 25, which is used with propulsive outputs of at least 10 MW, and preferably 20 to 30 MW.
